# EUROPÄISCHE PATENTSCHRIFT

(11) **EP 0 377 011 B1**
(45) Veröffentlichungstag und Bekanntmachung des Hinweises auf die Patenterteilung: **08.07.1992**
(21) Anmeldenummer: 89906094.1
(22) Anmeldetag: 19.05.1989
(51) Int. Cl.: B21F 45/04, B65D 55/06

(54) **VORRICHTUNG ZUR HERSTELLUNG VON DRAHTKÖRBCHEN ZUR SICHERUNG VON FLASCHENKORKEN**
DEVICE FOR MAKING WIRE HOODS FOR SECURING BOTTLE CORKS
DISPOSITIF POUR FABRIQUER DES MUSELETS DE FIL METALLIQUE SERVANT A MAINTENIR LES BOUCHONS DE BOUTEILLES

(30) Priorität: 20.05.1988 DE 3817230
(43) Veröffentlichungstag der Anmeldung: 11.07.1990
(73) Patentinhaber: CREMER, Peter, D-6551 Rüdesheim (DE); HAMANN, Joachim, D-6550 Bad Kreuznach (DE); FRAUNHOFER-GESELLSCHAFT ZUR FÖRDERUNG DER ANGEWANDTEN FORSCHUNG E.V., 80636 München (DE)
(72) Erfinder: Cremer, Peter, W-6551 Rüdesheim (DE); Hamann, Joachim, W-6550 Bad Kreuznach (DE)
(74) Vertreter: Zellentin, Wiger, Dipl.-Ing.
(86) Internationale Anmeldenummer: EP8900551
(87) Internationale Veröffentlichungsnummer: WO8911359

(56) Entgegenhaltungen:
- EP-A- 0 044 798
- FR-A- 402 444
- US-A- 3 794 212

## Beschreibung

Die Erfindung betrifft eine Vorrichtung zur Herstellung von Drahtkörbchen zur Sicherung von Flaschenkorken, insbesondere von Schaumweinkorken, gemäß dem Oberbegriff des Patentanspruchs 1.

Bekannt ist ein Verfahren zur Herstellung derartiger Drahtkörbchen, bei welchem aus einem aus vier Einzeldrähten bestehenden Drahtstern unter Freilassung einer zentralen Öffnung durch Verdrillen von Drahtpaaren sowie Umbiegen oder Einrollen der Drahtpaarenden die Körbchenform hergestellt wird. Dabei wird das Verdrillen so bewerkstelligt, daß an den verdrillten Bereich ein unverdrillter anschließt, dem eine Umschlingung (Kreuzungspunkt C) und eine endseitige wieder parallele Ausformung folgt, vgl. die deutsche Übersetzung der EP-A-00 44 798 (vgl. insbesondere Fig. 3-6 und die zugehörige Beschreibung). Hierdurch soll ein Verhaken in automatischen Verteilern vermieden werden. Eine für diesen Vorgang geeignete Vorrichtung ist nicht beschrieben.

Der Erfindung liegt von daher die Aufgabe zugrunde, eine Vorrichtung zu schaffen, mit deren Hilfe derartige Drahtkörbchen aus vorgeformten Drahtsternen mit hoher Produktionsgeschwindigkeit gefertigt werden können. Insbesondere sollen Produktionsgeschwindigkeiten von bis zu über 100 Stück pro Minute erreicht werden, um diese Vorrichtung mit entsprechend schnellen Automaten zu einer Fertigungseinrichtung integrieren zu können, die zunächst Drahtsterne vorformen bzw. in einer an die vorliegende Vorrichtung anschließenden dritten Stufe an den Drahtkörbchen Drahtringe montierer, die letztlich unter Verdrillen den Flaschenhals umschlingen.

Die Lösung dieser Aufgabe gelingt bei einer Vorrichtung zur Herstellung von Drahtkörbchen gemäß dem Oberbegriff des Anspruchs 1 durch die Merkmale im kennzeichnenden Teil des Patentanspruchs 1.

Ausgestaltungen im Rahmen der Erfindung ergeben sich aus den Unteransprüchen 2 bis 7. Eine solche Vorrichtung, die grundsätzlich unabhängig ist von der Art der Herstellung der Drahtbügel und der Art der letztlichen Fertigstellung der Flaschenkorken-Sicherung, zeichnet sich durch eine extrem hohe Produktionsgeschwindigkeit aus. Dies läßt sich u.a. darauf zurückführen, daß die einzelnen Schritte Schneiden, Hakenformung und Abknicken der Beinchen sowie der Ausstoß- bzw. Auswerfvorgang derart durch die Werkzeuggestalt und die Stempel aufgeteilt sind, daß diese Vorgänge jeweils die gleiche Zeit in Anspruch nehmen und hohe Taktzeiten erlauben. Somit lassen sich auch die Stempel sowie der Auswerfer von einer gemeinsamen Kurvenscheibe synchron antreiben, was auch zu einer wenig aufwendigen Konstruktion führt. Die Formwerkzeuge sind dabei untereinander gleich, lediglich die Stempel sind unterschiedlich gestaltet und wirken mit unterschiedlichen Bereichen der Formwerkzeuge zusammen. Dadurch, daß die Kettenräder in einer Ebene übereinanderliegen und die Kette in den seitlichen Bereichen somit vertikal geführt ist, ist auch der Platzbedarf der erfindungsgemäßen Vorrichtung gering.

Die Drahtbügel können in beliebiger Weise zugeführt und an den Werkzeugen z.B. durch Greifer gehalten werden. Es hat sich jedoch für die Funktionssicherheit als förderlich erwiesen, in Ausgestaltung der Erfindung die Bügel mit Hilfe gefederter Magnete zu halten, wobei die Bügel an diesen Magneten in der Stufe Schneiden und Hakenformung verbleibe:. Eine eigene Halterung ist in der folgenden Stufe, der Körbchenformung, nicht erforderlich, da der Konuswinkel des Formwerkzeuges so gewählt werden kann, daß das Körbchen durch die Federwirkung der an diesem anliegenden Beinchen sicher gehalten werden kann.

Hinter den Formwerkzeugen können vorteilhafterweise Anschläge angeordnet sein, an denen sich die Werkzeuge beim Eingriff der Stempel abstützen können. Im einfachsten Falle genügt dazu eine rückwärtige Schiene, über die die Werkzeuge von der Kette geführt werden.

Gewünschtenfalls kann der letzte Stempel mit einer Zuführung von vorgefertigten Kappen versehen sein, die beim Sichern der Korken zwischen diesen und dem Drahtkreis bzw. dem unmittelbar anschließenden Bereich der Beinchen liegen. Diese Kappen bestehen aus rund zugeschnittenen und gegebenenfalls vorgewölbten meist bedruckten Blechen, die jedoch vornehmlich nur optischen Zwecken dienen.

Weiterhin wird vorgeschlagen, das Formwerkzeug mit einem zentralen, über dem Innenkonus liegenden Durchbruch auszustatten, durch den hindurch der Auswerfer auf das Drahtkörbchen einwirken kann, um das durch Klemmwirkung gehaltene Körbchen auszuwerfen. In besonders vorteilhafter Weise ist die Auswerfeinrichtung jedoch geteilt ausgebildet und weist einen gefederten, im Werkzeug gehaltenen Auswerfstift auf, der in Ruhelage die Werkzeugoberkante überragt.

Der Auswerfer selbst kann dabei breiter sein als der Auswerfstift, d.h. einen größeren Durchmesser als der Stift aufweisen. Zum Auswerfen ist es somit lediglich erforderlich, den Auswerfstift bis maximal auf das Niveau der Werkzeugoberkante niederzudrücken, so daß es nicht zu einer Fehlfunktion durch ungenaues Positionieren und Verklemmen des Auswerfers im Durchbruch kommen kann.

Eine besonders platzsparende und für die gegebenenfalls sofort anschließende Weiterverarbeitung durch Einlegen und Sichern eines Verschlußringes geeigneter Ausgestaltung wird darin gesehen, daß der Auswerfer zwischen den in einer Ebene senkrecht übereinander liegenden Kettenrädern im Anschluß an eine Umlenkung aus der horizontalen Werkzeugführung liegt.

Anhand der schematischen Zeichnung wird die Erfindung beispielhaft näher erläutert.

Es zeigt
**Fig. 1** die erfindungsgemäße Vorrichtung als Funktionsschema,
**Fig. 2** die Bearbeitungsstufe Schneiden,
**Fig. 3** die Bearbeitungsstufe Hakenformung,
**Fig. 4** die Bearbeitungsstufe Körbchenformung,
**Fig. 5** den Auswerfmechanismus.

**Fig. 1** zeigt vier paarweise in einer Ebene vertikal übereinander angeordnete Kettenräder 1,1′, an denen auf einer Kette 2,2′ Formwerkzeuge 3 in gleichem Abstand voneinander schrittweise umlaufen. Dabei füllen die Formwerkzeuge 3 die Kette vollständig aus, so daß keine Leerschritte erforderlich sind. Im Bereich des unteren Kettentrums 2′ sind an geeigneter Stelle den Formwerkzeugen 3 gegenüberliegend Stempel 4,5,6 angeordnet, die mit entsprechenden Instrumenten der Formwerkzeuge zusammenwirken, wobei aber jedes Formwerkzeug vollständig über alle Instrumente verfügt, die in den Fig. 2,3,4 und 5 näher dargestellt sind.

In der ersten Bearbeitungsstufe wird mit Hilfe von am Stempel 4 angeordneten Gegenmessern 23 ein vorher zugestellter Drahtbügel 24, der die Form eines aus vier Einzeldrähten verflochtenen Sternes mit einem mittleren Kreis und davon unter Winkeln von 90° abstehenden verdrillten Beinchen hat, gegebenenfalls auf die erforderliche Länge zugeschnitten. Werden die Bügel vorher von anderen externen Werkzeugen abgelängt, kann diese Stufe natürlich grundsätzlich entfallen. Ein Zuschnitt an dieser Stelle wird jedoch vorgezogen.

Die zweite Bearbeitungsstufe dient mit Hilfe des Stempels 5 zur Herstellung von endseitigen Haken 9 in den Beinchen; die Haken 9 sind zur Aufnahme eines letztlich einzulegenden Verschlußringes bestimmt. Dazu weist der Stempel 5 konkave Ausnehmungen 7 und das Werkzeug 3 entsprechende Ausbuchtungen 8 auf.

Mit Hilfe des Stempels 6 wird der mit Haken 9 versehene Bügel 24 zu einem Körbchen 25 geformt, das nach Führung um das Kettenrad 1′ um 90° umgelenkt durch einen Auswerfer 15 aus dem Werkzeug 3 entfernt wird.

Das Umlenken vor dem Auswerfen bringt eine erhebliche Platzeinsparung mit sich.

**Fig. 2** zeigt das Formwerkzeug 3 im Zusammenwirken mit dem Stempel 4, der als Schlitten auf einer Schiene geführt ist. Seitlich am Werkzeug 3 sind vier Messer 18 angeordnet, die mit den entsprechenden Gegenmessern 23 am Stapel 4 zusammenwirken und überstehende Drahtstücke abschneiden. Der Drahtbügel 24 ist am Werkzeug 3 von mit Federn 16 versehenen Magneten gehalten.

Nach dem Abschneiden der Drahtüberlängen wird der Stempel 4 zurückgefahren und das Werkzeug 3 über den nächsten Stempel 5 bewegt und dort angehalten.

**Fig. 3** zeigt diese nächste Bearbeitungsstufe, in der durch den hochgefahrenen Stempel 5 vier Haken 9 in die Beinchen 28 des abgelängten Bügels 24 geformt werden. Dazu weist der Stempel 5 vier entsprechend liegende konkave Ausnehmungen 7 und das Werkzeug 3 gegenüber positionierte konvexe Ausbuchtungen 8 auf. Die in dieser Stufe nicht erforderlichen Messer 18 sind am Werkzeug 3 angedeutet. Der Stempel 5 wird nach Formung der vier Haken 9 zurückgefahren und das Werkzeug, wie alle anderen Werkzeuge ebenfalls, um einen Schritt weiterbewegt.

**Fig. 4** zeigt die Formung des Körbchens 25, an dem die Haken 9 aus der vorherigen Stufe (Fig. 3) erkennbar sind. Dazu weist das Werkzeug 3 einen zentralen Innenkonus 12 auf, in den mit Hilfe des Stempels 6 der Drahtkreis 26 bis zu einer Anlagefläche 27 geschoben wird, wobei sich die Beinchen 28 an den Innenkonus 12 anlegen und dort nach Zurückfahren des Stempels 6 durch Klemmwirkung oder gegebenenfalls zusätzlich magnetisch gesichert verbleiben. Strichliert ist der Drahtbügel 24 in der Ausgangsform angedeutet. Der Übersichtlichkeit halber sind lediglich zwei Beinchen 28 des Körbchens 25 dargestellt, zwei weitere stehen senkrecht dazu. Auf dem Stempel 6 liegt vor der Formung des Körbchens 25 eine Blechkappe 31, die in den Drahtkreis 26 und die Ansätze der Beinchen 28 eingepreßt wird und dort verbleibt.

Nach der Formung des Drahtkörbchens 25 wird dieses um das untere Kettenrad 1′ um 90° herum in eine senkrechte Stellung über die dazu erforderliche Anzahl von Schritten bewegt und dem Auswerfer 15 gegenüber positioniert. Der Auswerfer 15 besitzt gemäß Fig. 5 eine Stirnfläche 29, die auf einen Auswerferstift 21 einwirkt. Dieser Stift 21 ist in Ruheposition durch eine Feder 20 vom Körbchen 25 weggedrückt und steht über die Formwerkzeugoberkarte 19 vor. Seine Länge ist so bemessen, daß die Stirnfläche 29 des Auswerfers 15 zum Ausstoßen des Körbchens 25 nicht in die Führung 30 für den Stift 21 eindringen muß, so daß gewisse Positionierungsungenauigkeiten ausgeglichen werden können.

Über das obere Kettenrad 1′ werder die Werkzeuge 3 im Kreislauf zurückgeführt.

Nach dem Auswerfen des Drahtkörbchens 25 können in die Haken 9 Drahtringe eingelegt werden, die zum endgültigen Verschließen derSicherung durch Verdrillen um einen Flaschenhals dienen. Dazu können die Drahtkörbchen zwischengelagert oder auch direkt zur Weiterverarbeiturg zugeführt werden.

## Patentansprüche

1. Vorrichtung zur Herstellung von Drahtkörbchen (25) zur Sicherung von Flaschenkorken, insbesondere von Schaumweinflaschen, aus vorgefertigten Drahtbügeln (24), bestehend aus vier Drahtabschnitten, die zu einem Kreis geformt sind, von dem vier verdrillte Beinchen waagerecht abstehen, gekennzeichnet durch die folgenden Merkmale:
a) um vier paarweise senkrecht übereinander in einer Ebene angeordnete Kettenräder (1,1′) läuft eine Kette (2,2′) mitdaran befestigten Formwerkzeugen (3),
b) die Formwerkzeuge (3) weisen Schneidmesser (18), Ausbuchtungen (8) und einen Innenkonus (12) auf,
c) die Formwerkzeuge (3) sind schrittweise zu drei Stempeln (4,5,6) bewegbar, wobei der erste Stempel (4) Gegenmesser (23) aufweist, der zweite Stempel (5) Ausnehmungen (7) besitzt, die mit den Ausbuchtungen (8) des Formwerkzeuges (3) zusammenwirken, um endseitig Haken (9) in die Beinchen (28) des Drahtbügels (24) zu formen, und der dritte Stempel (6) eine Druckfläche aufweist, die den mittleren Kreis (26) des Drahtbügels (24) in den Innenbonus (12) drückt und so das Körbchen (25) formt,
d) in einer folgenden Stufe ist ein Auswerfer (15) ange ordnet.

2. Vorrichtung nach Anspruch 1, dadurch gekennzeichnet, daß die Formwerkzeuge (3) mit Federn (16) versehene Magnete zum Halten der Drahtbügel (24) aufweisen.

3. Vorrichtung nach Anspruch 1 oder 2, dadurch gekennzeichnet, daß die Formwerkzeuge (3) im Bereich der Stempel (4,5,6) über rückwärtige Anschläge geführt sind.

4. Vorrichtung nach einem der Ansprüche 1 bis 3, dadurch gekennzeichnet, daß eine Zuführung für vorgeformte Blechkappen (31) zum letzten Stempel (6) vorgesehen ist.

5. Vorrichtung nach einem der Ansprüche 1 bis 4, dadurch gekennzeichnet, daß die Formwerkzeuge (3) zentrale Durchbrüche aufweisen, durch die hindurch der Auswerfer (15) auf das Drahtkörbchen (25) einwirkt.

6. Vorrichtung nach Anspruch 5, dadurch gekennzeichnet, daß im Formwerkzeug (3) zentral oberhalb des Innenkonus (12) ein mit einer Feder zusammenwirkender Auswerfstift (21) angeordnet ist, der vom Auswerfer (15) gegen die Kraft der Feder betätigbar ist und der in der Ruhelage die Oberkante (19) des Formwerkzeugs (3) überragt.

7. Vorrichtung nach einem der Ansprüche 1 bis 6, dadurch gekennzeichnet, daß der Auswerfer (15) zwischen den in einer Ebene senkrecht übereinander liegenden Kettenrädern (1′) im Anschluß an eine Umlenkung aus der horizontalen Werkzeugführung liegt.

## Claims

1. Device for the production of wire hoods (25) for the securing of bottle corks, especially of sparkling wine corks, from prefabricated wire straps (24), consisting of four wire sections which are formed to give a circle from which four twisted limbs project horizontally, characterised by the following features:
a) around four chain wheels (1,1′), arranged in pairs vertically to one another in a plane, runs a chain (2,2′) with forming tools (3) fixed thereon,
b) the forming tools (3) have cutting knives (18), convexities (8) and an inner cone (12),
c) the forming tools (3) are movable stepwise to three dies (4,5,6), whereby the first die (4) has a counter-knife (23, the second die (5) possesses recesses (7) which co-operate with the convexities (8) of the forming tool (3) in order to form terminal hooks (9) in the limbs (28) of the wire strap (24) and the third die (6) has a pressure surface which presses the middle circle (26) of the wire strap (24) into the inner cone (12) and thus forms the hood (25),
d) an ejector (15) is arranged in a following step.

2. Device according to claim 1, characterised in that the forming tools (3) have magnets provided with springs (16) for the holding of the wire straps (24).

3. Device according to claim 1 or 2, characterised in that the forming tools (3) are guided in the region of the dies (4,5,6) over backward stops.

4. Device according to one of claims 1 to 3, characterised in that a conveyor is provided for preformed sheet metal caps (31) to the last die (6).

5. Device according to one of claims 1 to 4, characterised in that the forming tools (3) have central openings through which the ejector (15) acts upon the wire hoods (25).

6. Device according to claim 5, characterised in that in the forming tool (3), centrally above the inner cone (12), is arranged an ejector pin (21) co-operating with a spring which is operable by the ejector (15) against the force of the spring and which, in the resting position, projects over the upper edge (19) of the forming tool (3).

7. Device according to one of claims 1 to 6, characterised in that the ejector (15) lies between the chain wheels (1′) lying vertically over one another in a plane subsequent to a deflection from the horizontal tool guiding.

## Revendications

1. Dispositif de fabrication de muselets (25) pour la fixation de bouchons de bouteilles, en particulier de bouteilles de vin mousseux, en arceaux de fils (24) préfabriqués constitués de quatre sections de fil qui sont formées en un cercle dont quatre branches torsadées sont écartées horizontalement, caractérisé par les particularités suivantes :
a) autour de quatre roues à chaîne (1, 1′), agencées par paires verticalement l'une au-dessus de l'autre dans un plan, passe une chaîne (2, 2') avec des outils de formage (3) qui y sont fixés,
b) les outils de formage (3) présentent des couteux (18) des emboutisseuses (8) et un cône interne (12),
c) les outils de formage (3) peuvent être déplacés pas à pas jusqu'à trois poinçons (4, 5, 6), le premier poinçon (4) présentant un contre-couteau (23), le deuxième poinçon (5) comportant des évidements (7) qui coopèrent avec les emboutisseuses (8) de l'outil de formage (3) afin de former du côté de l'extrémité des crochets (9) dans les branches (28) de l'arceau en fil (24), et le troisième poinçon présentant une surface de pression qui presse le cercle médian (26) de l'arceau de fil (24) dans le cône interne (12) et qui forme ainsi le muselet (25),
d) un éjecteur (15) est agencé dans une étape suivante.

2. Dispositif suivant la revendication 1, caractérisé en ce que les outils de formage (3) présentent des aimants pourvus de ressorts (16) pour le maintien de l'arceau de fil (24).

3. Dispositif suivant l'une ou l'autre des revendications 1 et 2, caractérisé en ce que les outils de formage (3) sont guidés par des butées arrière dans la zone des poinçons (4, 5, 6).

4. Dispositif suivant l'une quelconque des revendications 1 à 3, caractérisé en ce qu'est prévue au dernier poinçon (6) une alimentation de capuchons de tôle (31) préformés.

5. Dispositif suivant l'une quelconque des revendications 1 à 4, caractérisé en ce que les outils de formage (3) présentent des perçages centraux au travers desquels l'éjecteur (15) agit sur les muselets (25).

6. Dispositif suivant la revendication 5, caractérisé en ce que dans l'outil de formage (3), centralement au-dessus du cône interne (12), est agencée une tige d'éjection (21) qui coopère avec un ressort, qui peut être actionnée par l'éjecteur (15) à l'encontre de la force du ressort et qui fait saillie, dans la position de repos, du bord supérieur (19) de l'outil de formage (3).

7. Dispositif suivant l'une quelconque des revendications 1 à 6, caractérisé en ce que l'éjecteur (15) est situé entre les roues à chaîne (1′) situées dans un plan, verticalement l'une au-dessus de l'autre, à la suite d'un changement de direction à partir du guidage horizontal d'outils.
